# FASCICULE DE BREVET EUROPEEN

(11) **EP 3 032 347 B1**
(45) Date de publication et mention de la délivrance du brevet: **14.06.2017**
(21) Numéro de dépôt: 14197193.7
(22) Date de dépôt: 10.12.2014
(51) Int. Cl.: G04B 5/12, G04B 5/19, G04B 5/24

(54) **Dispositif de remontage mécanique pour une montre**
Mechanische Aufziehvorrichtung für eine Armbanduhr
Mechanical winding device for a watch

(43) Date de publication de la demande: 15.06.2016
(73) Titulaire: MONTRES BREGUET S.A., 1344 L'Abbaye (CH)
(72) Inventeur: Maréchal, Sylvain, 39220 Bois-d'Amont (FR); Junod, Benoît, 39220 Les Rousses (FR)
(74) Mandataire: Ravenel, Thierry Gérard Louis

(56) Documents cités:
- EP-A1- 1 134 626
- CH-A- 460 639
- CH-A- 516 829
- FR-A- 1 145 972
- US-A- 3 019 595
- US-A- 6 021 098

## Description

L'invention se rapporte à un dispositif de remontage automatique d'un moyen moteur d'un mouvement horloger.

Les mouvements de montre nécessitent des moyens moteurs pour fournir l'énergie à un ensemble de mécanismes servant à donner au moins une indication temporelle.

Pour les montres électroniques, ces moyens comprennent une pile qui alimente soit des moyens d'affichage électro-optiques, soit un ou plusieurs moteurs électriques pour entraîner des organes d'affichage analogique.

Pour les montres mécaniques, il s'agit d'un ressort moteur ou ressort de barillet qui s'arme sous l'action d'un remontoir actionné manuellement ou grâce aux mouvements du porteur qui sont transmis au ressort de barillet via une masse oscillante reliée à un rouage de démultiplication. L'invention se rapporte aux mouvements horlogers à remontage automatique mettant en oeuvre une masse oscillante.

La masse oscillante peut, selon le mécanisme auquel elle est associée, soit armer le ressort en utilisant l'énergie que la masse produit uniquement dans un seul sens de rotation, soit dans les deux sens de rotation.

Pour bénéficier de l'énergie dans les deux sens de rotation de la masse, il est connu du document CH-A- 694 025 de faire appel à deux roulements unidirectionnels dits « one way » associés au palier à billes de la masse oscillante. Ces deux roulements sont montés tête bêche de manière à constituer un inverseur. Ainsi quel que soit le sens de rotation de la masse, celle-ci arme le ressort du barillet. L'énergie de la masse est donc toujours dissipée dans l'armage du ressort.

L'objet de l'invention vise en particulier les mécanismes de remontage automatiques dont la masse oscillante arme le ressort dans un seul sens de rotation.

Nous nous rappelons que dans ce type de mécanisme, la masse oscillante est montée guidée en rotation sur un axe avec un balourd. Lorsque cette masse oscillante se déplace dans un premier sens de rotation, dit sens d'armage, elle entraine un train de rouage de transmission qui arme un ressort du barillet. Lorsque le déplacement de la masse se fait dans l'autre sens dit sens libre, cette masse oscillante n'agit plus sur le rouage de transmission du ressort, elle est libre en rotation. En l'absence de mouvement du porteur, la masse retourne à son point d'équilibre grâce au balourd après plusieurs oscillations lui ayant permis d'armer le ressort à chaque fois qu'elle se déplaçait dans le sens de l'armage.

La masse oscillante est généralement suspendue au-dessus du mouvement au moyen d'un roulement à billes comportant une bague externe, un noyau ou bague intérieure, entre lesquelles est disposée, une cage à billes, une vis fixant la bague intérieure sur le mouvement.

Le mouvement du bras du porteur de la montre peut engendrer une rotation dans l'un ou l'autre des sens de rotation de la masse. Avec les systèmes de remontage à un seul sens, l'énergie est récupérée dans un seul des deux sens de rotation de la masse oscillante.

Lorsque la masse oscillante tourne dans le sens de l'armage, le train de rouage de transmission assurant l'armage engrène avec la bague externe de roulement. Comme la masse entraine alors un train de rouage, sa vitesse de rotation est ralentie par rapport à sa vitesse lorsqu'elle tourne dans le sens libre. Le bruit de roulement dans le sens d'armage est donc relativement faible. En revanche dans le sens libre, la masse tourne à une vitesse plus élevée ce qui produit un bruit de roulement augmenté qui n'est pas désirable notamment pour des montres de haut de gamme.

Le problème est donc de réduire le bruit lorsque la masse oscillante se déplace dans le sens inverse au sens d'armage.

L'invention a donc pour but principal de remédier aux inconvénients susmentionnés ainsi qu'à d'autres en fournissant un dispositif de remontage automatique qui permet de limiter le bruit lors de la rotation de la masse dans le sens libre tout en assurant un fonctionnement sûr de la masse même en cas de chocs.

A cet effet, l'invention a pour objet un dispositif de remontage automatique d'un ressort de barillet d'un mouvement horloger comprenant une masse fixée sur un support via au moins un roulement comportant une bague qui entraine, dans un seul sens de rotation dit sens d'armage, un rouage de transmission pour armer le ressort de barillet, ce dispositif de remontage étant caractérisé en ce que, d'une part, le roulement est du type unidirectionnel et bloque la rotation de la masse dans le sens contraire au sens d'armage, dit sens de blocage et en ce que, d'autre part, le dispositif comprend un moyen pour désaccoupler la masse dudit roulement dans au moins le sens de blocage lorsque la masse exerce sur le roulement un couple supérieur à une valeur de consigne pour autoriser la masse à tourner au moins dans le sens de blocage.

Grâce à ces caractéristiques, la masse ne tourne plus que dans un seul sens, à savoir le sens d'armage, de sorte que le bruit lié à la rotation dans le sens libre devenu sens de blocage est supprimé. Toutefois, si une force importante est exercée par la masse dans le sens de blocage, par exemple lors d'un choc, la rotation de la masse est cependant rendue possible pour éviter de fortes contraintes pouvant conduire à endommager le roulement.

D'autres caractéristiques et avantages de la présente invention apparaîtront plus clairement à la lecture de la description suivante d'exemples de réalisation, ladite description étant faite à titre non limitatif et en relation avec les dessins joints parmi lesquels :
- La figure 1 est un schéma de principe d'un dispositif de remontage mécanique selon un premier mode de réalisation de l'invention ;
- La figure 2 est un schéma de principe d'un dispositif de remontage mécanique selon un deuxième mode de réalisation de l'invention ;
- Les figures 3a et 3b représentent un premier exemple d'application du principe représenté à la figure 1 respectivement en vue de face et en coupe selon la ligne A-A de la figure ;
- Les figures 4a et 4b représentent un deuxième exemple d'application du principe représenté à la figure 1 respectivement en vue de face et en coupe selon la ligne B-B de la figure ;
- Les figures 5a et B décrivent le principe représenté à la figure 2 en vue de face et en coupe selon la ligne C-C de la figure ;
- Les figures 6a et 6b décrivent le principe représenté à la figure 2 en vue de face et perspective.

En se reportant au dessin, on voit une masse 1 destinée à un dispositif de remontage automatique d'un ressort de barillet d'un mouvement horloger.

Ce dispositif 2 comprend une masse 1 fixée à rotation sur un support formé par exemple par la platine du mouvement horloger via un roulement 3. Typiquement la masse 1 est suspendue à rotation au-dessus du dos du mouvement horloger au moyen du roulement 3. Le roulement 3 comporte une bague externe 4 qui entraine, dans un seul sens de rotation, dit sens d'armage représenté pas la flèche Fa aux figures (1 et 2), un rouage de transmission ou de démultiplication (non représenté) pour transmettre le mouvement de rotation de la masse oscillante 1 au rochet du barillet (non représenté) et armer le ressort de barillet (non représenté). Le roulement 3 comprend en outre un noyau ou bague intérieure 5, une pluralité de billes 3a réparties dans une cage 6 agencée entre la bague 4 externe et le noyau 5.

Selon une caractéristique de ce dispositif de remontage d'une part, le roulement 3 est du type unidirectionnel et bloque la rotation de la masse dans le sens contraire de l'armage, dit sens de blocage Fb. D'autre part, le dispositif comprend un moyen 7 pour désaccoupler la masse 1 du roulement 3dans au moins le sens Fb de blocage lorsque la masse 1 exerce un couple supérieur à une valeur de consigne sur la bague solidaire de la masse 1 pour autoriser la masse à tourner au moins dans le sens de blocage.

Cet agencement ne permet donc à la masse 1 que de tourner dans le sens Fa d'armage. Par conséquent le bruit que cette masse fait lorsqu'elle circule dans le sens de blocage (qui avant, était libre en rotation) est éliminé. Cependant cette solution pose un problème car la masse est mise en rotation par le mouvement du bras du porteur de la montre et lorsque ce mouvement conduit la masse à se déplacer dans le sens de blocage Fb et que l'énergie produite par ce mouvement est trop importante, cette énergie doit être partiellement dissipée sous peine de risquer de dégrader le roulement 3. Par conséquent lorsque cette énergie dépasse un seuil déterminé, la masse 1 peut quand même circuler dans le sens de blocage Fb.

Le moyen 7 pour désaccoupler le noyau ou bague intérieure 5 de la bague extérieure via la cage 6 évite cette dégradation car au-delà d'un seuil, l'énergie accumulée par la masse 1 peut alors se dissiper par rotation relative du noyau 5 par rapport la bague extérieure 4 dans le sens de blocage de masse 1.

Ainsi, on peut constater que le noyau 5 est immobilisé en rotation par rapport au support, la cage 6 à billes est conçue pour laisser libre en rotation, par rapport au noyau 5, la bague externe 4 lorsqu'elle tourne dans le sens d'armage Fa et bloquer la rotation de la bague externe 4 dans le sens contraire de rotation dit sens de blocage (représenté par la flèche Fb aux figures 1 et 2).

Par blocage de la rotation dans le sens de blocage on entend que la bague externe 4 vient en prise avec le noyau 5 via les billes 3a et comme le noyau 5 est solidaire du support, la masse 1 est donc immobilisée dans ce sens.

La masse 1 ne tourne que dans un seul sens (anti horaire sur les dessins figure 1 et 2) donc ne fait pas de bruit dans l'autre sens.

Pour les figures 3 à 6 le sens d'armage est une rotation dans le sens horaire.

Pour obtenir ce blocage, on peut utiliser des roulements unidirectionnels dits « one way » (rotation unidirectionnelle). Le principe d'un tel roulement est décrit dans le brevet CH 694025 qui est incorporé ici par référence.

Dans un tel roulement unidirectionnel, la cage 6 est formée d'une bague 8 présentant des encoches 9 à sa circonférence. Ces encoches ont une profondeur légèrement supérieure à celle des billes 3a pour loger en épaisseur la totalité de chaque bille 3a. Ces encoches 9 se prolongent chacune dans le plan du roulement par une rampe 10 qui est inclinée par rapport à une tangente à la bague 8 et remonte vers la périphérie de celle-ci de sorte que (ici le sens horaire figure 1 et 2) la bille 3a établit un coincement entre les deux bagues dans un des deux sens de rotation.

Le moyen 7 de désaccouplement peut être monté entre le noyau 5 et la bague 4 externe (figures 1, 3 et 4) ou entre la masse 1 et le roulement 3 (figures 2, 5 et 6) c'est-à-dire la bague externe.

Ce moyen de désaccouplement est destiné à parer aux fortes accélérations lors d'un choc (par exemple : force développée par un joueur de tennis qui engage).

La valeur de consigne du couple est déterminée par des forces de friction ou des forces élastiques.

Pour l'invention, ce roulement 3 unidirectionnel est modifié pour intégrer un moyen 7 de désaccouplement pour éviter des effets nocifs lorsque la masse 1 est soumise à une forte impulsion (choc) tendant à la faire tourner dans le sens Fb de blocage.

A cet effet, le roulement comprend un moyen 7 pour désaccoupler au moins indirectement la masse 1 oscillante du noyau 5 dans le sens de blocage lorsque la masse exerce un couple supérieur à une valeur de consigne.

Le dispositif de remontage automatique comprend un roulement « à deux étages » formé par au moins trois bagues A, B, C montées concentriques avec, d'une part, entre deux bagues (A et B pour la figure 1 et B et C pour la figure 2), une liaison R pour une rotation unidirectionnelle ne permettant la rotation de la masse que dans un seul sens celui de l'armage et, d'autre part, entre deux autres bagues (B et C pour la figure 1 et B et A pour la figure 2) une liaison débrayable W en réponse à une force supérieure à une consigne.

Cette liaison W débrayable est donc, dans une forme de réalisation (figures 3a, 3b), constituée d'éléments roulants tels des billes 23a, ou des rouleaux entre deux pistes, l'une des pistes offrants des cavités 70, l'autre piste présentant également des cavités 71 pouvant être déformées élastiquement pour laisser sortir les éléments roulants de leurs cavités et autoriser la rotation dans le sens habituel de blocage.

Dans le cas de la figure 1, le moyen 7 de désaccouplement n'agit que dans le sens de blocage (sens anti horaire). Le moyen 7 est disposé entre la cage 6 et le noyau 5.

Par contre dans le cas de la figure 2, le moyen de désaccouplement agit dans les deux sens de rotation. L'utilisation du moyen 7 pour désaccoupler dans le sens de l'armage peut être utile lorsque le ressort est armé totalement. Ce dispositif permet effectivement d'utiliser une bride fixe à la place d'une bride glissante dans des mouvements à remontage automatique.

Différentes solutions ont été représentées.

Le moyen 7 pour désaccoupler comprend donc des éléments roulants tel des billes établissant une liaison mécaniques avec deux bagues (C et B figure 1 ou A et B figure 2) concentriques présentant chacune un moyen 70, 71 de retenu d'une fraction de l'élément roulant, les moyens 71 de retenu de l'une des bagues devant inopérant au-delà d'un couple résistant dépassant une valeur de consigne. Chaque bille coopère avec deux moyens 70, 71 de retenu, l'un 70 appartenant à une bague (C figure 3b et 4b) et l'autre 71 à une autre bague (B figures 3b, 4b) de sorte que la rotation d'un roulement entraine l'autre roulement. Lorsque les moyens de retenu d'une des bagues sont, par exemple modifiés par déformation, les éléments roulants n'entrainent plus l'une des bagues (les cavités 71 se déforment).

Les figures 3a et 3b montrent en vue de face et en coupe, une solution selon l'arrangement de la figure 1.

Le dispositif comprend entre le noyau 5 et le roulement 3 unidirectionnel, des billes 23a aptes à circuler dans une cage à billes 23. La cage 23 est formée d'une partie 230 solidaire en rotation du noyau 5 et d'une autre partie 231 complémentaire solidaire en rotation du roulement 3. Les billes 23a établissent une liaison mécanique entre les parties complémentaires 230 et 231 de la cage. Cette cage présente quatre faces de guidage 230a, 230b, 231 a, 231 b formant un tunnel. Les billes 23a sont maintenues écartées les unes des autres dans la cage au moyen de crans 60, L'une 231 b de ses faces de guidage est mobile latéralement pour libérer les billes 23a des crans et ainsi désolidariser les deux parties 230, 231 de la cage et permettre un glissement en rotation du roulement 3 par rapport au noyau 5 dans le sens de blocage.

Pour ce faire, la cage à billes 23, qui présente quatre faces de guidage 230a, 230b, 231 a, 231 b formant un tunnel, a l'une 231 b de ses faces mobile pour augmenter temporairement la section du tunnel. Les faces 230a et 230b forment les cavités 70 ou les moyens de retenu 70, les faces 231 a et 231 b forment les cavités 71 déformables.

Selon la solution de la figure 3a ou 3b, la face 231 b de guidage qui s'écarte est présentée par une lame 25 élastique en position accouplée sur la figure 3.

La position désaccouplée n'est pas représentée mais sur le dessin de la vue en coupe, il suffit de déplacer l'extrémité gauche du ressort 25 vers le haut pour que la bille puisse rouler.

Selon la figure 4a ou 4b, la solution se distingue de celle de la figure 3 en ce que la face 231 b de guidage qui s'écarte est formée par une pièce 26 massive maintenue en position par une lame élastique 27 dite ressort clinquant.

Comme on le comprend, lorsque le couple entre la partie 230 et la partie 231 de la cage est supérieur à celui fixé par l'effet élastique des lames 25 ou 27, la résultante de l'effort entre le noyau 5 et le roulement 3 force les billes 23a à passer au-dessus d'un cran en écartant latéralement l'une 231 b des faces de guidage ce qui permet un glissement en rotation relatif des parties 230 et 231 de la cage. Le crantage des faces de guidage détermine des positions singulières.

Les forces tendent à écarter latéralement la face mobile 231 b.

La figure 5a ou 5b montre une solution technique conforme à la figure 2.

Le moyen 7 pour désaccoupler comprend un jeu de billes 31 logées dans un séparateur 30 à billes 31 situé entre le roulement 3 unidirectionnel et la masse. Les billes 31 sont sollicitées par un ressort 33 développant une poussée radiale qui les maintient dans des cavités 32 radiales ménagées dans une portée cylindrique intérieure 1 a de la masse 1 ou dans une portée cylindrique intérieure d'une bague solidaire de la masse 1.

Sous l'effet des forces induites (supérieure à une valeur de consigne) par la masse 1 voulant circuler dans le sens de blocage, les billes poussent sur le ressort 33 ce qui permet aux billes de sortir de leurs cavités 32 et donc à la masse de tourner indépendamment du roulement 3.

La masse oscillante est guidée en rotation par des paliers 50 externes.

La figure 6 peut s'apparenter à celle de la figure 5, on retrouve la bague interne ou noyau 5, la bague 4 externe concentrique à la bague interne avec sa cage 6 à billes 3a.

Le moyen 7 pour désaccoupler est un moyen 37 ressort logé dans une gorge circulaire et calé en rotation avec le roulement 3, lequel moyen ressort comporte au moins une languette 38 en appui élastique radialement sur au moins indirectement la masse 1, la languette portant une surface de friction radiale le long de sa longueur (face tournée vers l'extérieur).

La languette élastique peut comporter une forme 40 à son extrémité qui vient se caler dans une encoche 41 ce qui complète l'effet de friction. Il est prévu sur la figure 6a deux languettes 38 opposées.

Dans les cas de la figure 5 et 6 les forces qui s'exercent pour établir une liaison débrayable sont du type radial alors que dans le cas des figures 3 et 4 ce sont des forces orthogonales au plan de rotation de la masse.

On a donc intégré dans le roulement unidirectionnel, un dispositif d'« embrayage /débrayage » peu encombrant, l'ensemble des composants pouvant être assimilé à un roulement unidirectionnel avec sécurité.

## Revendications

1. Dispositif de remontage automatique d'un ressort d'un mouvement horloger comprenant une masse (1) fixée sur un support via un roulement (3) comportant une bague (4) qui entraine, dans un seul sens de rotation, dit sens d'armage, un rouage de transmission pour armer le ressort de barillet, ce dispositif de remontage étant **caractérisé en ce que**, d'une part, le roulement (3) est du type unidirectionnel et bloque la rotation de la masse (1) dans le sens contraire d'armage, dit sens de blocage et **en ce que**, d'autre part, le dispositif comprend un moyen (7) pour désaccoupler la masse (1) dudit roulement (3) dans au moins le sens de blocage lorsque la masse exerce sur le roulement un couple supérieur à une valeur de consigne.

2. Dispositif de remontage automatique selon la revendication 1, **caractérisé en ce que** le moyen (7) de désaccouplement est monté entre le noyau (5) et la bague (4) externe, la masse étant montée solidaire de la bague externe.

3. Dispositif de remontage automatique selon la revendication 1, **caractérisé en ce que** le moyen (7) de désaccouplement est monté entre la masse oscillante (1) et la bague (4) externe.

4. Dispositif de remontage automatique selon la revendication 1, **caractérisé en ce que** la valeur de consigne est fixée par un moyen élastique et/ou un moyen à friction.

5. Dispositif de remontage automatique selon la revendication 1, **caractérisé en ce qu'**il comprend un roulement à deux étages formé par au moins trois bagues (A, B, C) montées concentriques les bagues étant agencées, d'une part, pour qu'entre deux bagues, une liaison (R) pour une rotation unidirectionnelle ne permette la rotation de la masse que dans le sens d'armage et, d'autre part, pour qu'une liaison (W) débrayable en réponse à une force supérieure à une consigne soit réalisée entre deux autres bagues.

6. Dispositif de remontage automatique selon la revendication 2 ou 3, **caractérisé en ce que** le moyen (7) pour désaccoupler comprend des éléments roulants (23a, 31) établissant une liaison mécaniques avec deux bagues concentriques présentant chacune un moyen (70) de retenu d'une fraction de l'élément roulant et les moyens (71) de retenu de l'une des bagues deviennent inopérant au-delà d'un couple résistant dépassant une valeur de consigne .

7. Dispositif de remontage automatique selon la revendication 6, **caractérisé en ce qu'**il comprend entre le noyau (5) et le roulement (3) unidirectionnel, des billes (23a) aptes à circuler dans une cage (23) à billes formée d'une partie (230) solidaire en rotation du noyau (5) et d'une autre partie (231) complémentaire solidaire en rotation du roulement (3), les billes établissant une liaison mécanique entre les parties complémentaires (230) et (231) de la cage, **en ce que** cette cage (23) présente quatre faces de guidage (230a, 230b, 231 a, 231 b) formant un tunnel dans lequel sont disposées les billes (23a), **en ce que** l'une (231 b) des faces de guidage de la cage est mobile pour libérer les billes (23a) et ainsi désolidariser les deux parties de la cage et permettre un glissement en rotation du roulement (3) par rapport au noyau (5) dans le sens de blocage.

8. Dispositif de remontage automatique selon la revendication 7 **caractérisé en ce que** la face (231 b) de guidage qui s'écarte est formée d'une lame (25) élastique.

9. Dispositif de remontage automatique selon la revendication 7 **caractérisé en ce que** la face (231 b) de guidage qui s'écarte est formée d'une pièce (26) massive maintenue en position par un ressort (27) dit ressort clinquant.

10. Dispositif de remontage automatique selon la revendication 6, **caractérisé en ce que** le moyen (7) pour désaccoupler comprend un jeu de billes (31) logées dans un séparateur (30) à billes (31) situé entre le roulement (3) unidirectionnel et la masse (1), les billes (31) étant sollicitées par un ressort (33) développant une poussée radiale qui les maintient dans des cavités (32) radiales.

11. Dispositif de remontage automatique selon la revendication 4, **caractérisé en ce que** le moyen (7) pour désaccoupler est un moyen (37) ressort logé dans une gorge circulaire et calé en rotation avec le roulement (3), lequel moyen ressort (37) comporte au moins une languette (38) en appui élastique radialement sur au moins indirectement la masse, la languette portant une surface de friction.

12. Dispositif de remontage automatique selon la revendication 11, **caractérisé en ce que** la languette (38) élastique comporte une forme (40) à son extrémité qui vient se caler dans une encoche (41) ce qui complète l'effet de friction.

13. Mouvement horloger, **caractérisé en ce qu'**il comprend un dispositif de remontage automatique selon l'une quelconque des revendications 1 à 12.

## Patentansprüche

1. Vorrichtung zum automatischen Aufziehen einer Feder eines Uhrwerks, umfassend eine Masse (1), die über ein Wälzlager (3), das einen Ring (4) aufweist, der in einer einzigen Drehrichtung, die Spannrichtung genannt wird, ein Kraftübertragungsräderwerk antreibt, um die Feder des Federhauses zu spannen, an einem Träger befestigt ist, wobei diese Aufzugvorrichtung **dadurch gekennzeichnet ist, dass** einerseits das Wälzlager (3) vom unidirektionalen Typ ist und die Drehung der Masse (1) in der Gegenaufzugsrichtung, die Sperrrichtung genannt wird, blockiert, und dass andererseits die Vorrichtung ein Mittel (7) umfasst, um die Masse (1) zumindest in der Sperrrichtung von dem Wälzlager (3) zu entkoppeln, wenn die Masse auf das Wälzlager ein Drehmoment ausübt, das größer als ein Sollwert ist.

2. Vorrichtung zum automatischen Aufziehen nach Anspruch 1, **dadurch gekennzeichnet, dass** das Entkopplungsmittel (7) zwischen dem Kern (5) und dem Außenring (4) angeordnet ist, wobei die Masse mit dem Außenring fest verbunden ist.

3. Vorrichtung zum automatischen Aufziehen nach Anspruch 1, **dadurch gekennzeichnet, dass** das Entkopplungsmittel (7) zwischen der Schwingmasse (1) und dem Außenring (4) angeordnet ist.

4. Vorrichtung zum automatischen Aufziehen nach Anspruch 1, **dadurch gekennzeichnet, dass** der Sollwert durch ein elastisches Mittel und/oder ein Reibungsmittel festgelegt ist.

5. Vorrichtung zum automatischen Aufziehen nach Anspruch 1, **dadurch gekennzeichnet, dass** sie ein zweistufiges Wälzlager umfasst, das durch mindestens drei konzentrisch angeordnete Ringe (A, B, C) gebildet ist, wobei die Ringe so angeordnet sind, dass einerseits eine Verbindung (R) für eine unidirektionale Drehung zwischen zwei Ringen die Drehung der Masse nur in Spannrichtung zulässt, und dass andererseits eine Verbindung (W), die als Reaktion auf eine Kraft, die größer als ein Sollwert ist, ausgekuppelt werden kann, zwischen zwei anderen Ringen ausgebildet ist.

6. Vorrichtung zum automatischen Aufziehen nach Anspruch 2 oder 3, **dadurch gekennzeichnet, dass** das Entkopplungsmittel (7) Wälzkörper (23a, 31) umfasst, die eine mechanische Verbindung mit zwei konzentrischen Ringen bilden, wovon jeder ein Mittel (70) zum Halten eines Teils des Wälzelements aufweist und die Mittel (71) zum Halten eines der Ringe oberhalb eines einen Sollwert überschreitenden Widerstandsdrehmoments, unwirksam werden.

7. Vorrichtung zum automatischen Aufziehen nach Anspruch 6, **dadurch gekennzeichnet, dass** sie zwischen dem Kern (5) und dem unidirektionalen Wälzlager (3) Kugeln (23a) umfasst, die geeignet sind, in einem Kugelkäfig (23) umzulaufen, der aus einem mit dem Kern (5) drehfest verbundenen Teil (230) und aus einem mit dem Wälzlager (3) drehfest verbundenen komplementären Teil (231) gebildet ist, wobei die Kugeln eine mechanische Verbindung zwischen den komplementären Teilen (230) und (231) des Käfigs herstellen, dass dieser Käfig (23) vier Führungsflächen (230a, 230b, 231 a, 231 b) aufweist, die einen Tunnel bilden, in dem die Kugeln (23a) angeordnet sind, und dass eine (231 b) der Führungsflächen des Käfigs beweglich ist, um die Kugeln (23a) freizugeben und somit die beiden Teile des Käfigs voneinander zu trennen und ein rotatorisches Gleiten des Wälzlagers (3) in Bezug auf den Kern (5) in Sperrrichtung zu ermöglichen.

8. Vorrichtung zum automatischen Aufziehen nach Anspruch 7, **dadurch gekennzeichnet, dass** die Führungsfläche (231 b), die sich entfernt, aus einem elastischen Plättchen (25) gebildet ist.

9. Vorrichtung zum automatischen Aufziehen nach Anspruch 7, **dadurch gekennzeichnet, dass** die Führungsfläche (231 b), die sich entfernt, aus einem massiven Teil (26) gebildet ist, das durch eine sogenannte "Flitter"-Feder (27) an seiner Position gehalten wird.

10. Vorrichtung zum automatischen Aufziehen nach Anspruch 6, **dadurch gekennzeichnet, dass** das Entkopplungsmittel (7) einen Satz von Kugeln (31) umfasst, die in einer Trennvorrichtung (30) für Kugeln (31) aufgenommen sind, die zwischen dem unidirektionalen Wälzlager (3) und der Masse (1) angeordnet ist, wobei die Kugeln (31) durch eine Feder (33), die einen radialen Schub entwickelt, belastet sind, wodurch sie in radialen Hohlräumen (32) gehalten werden.

11. Vorrichtung zum automatischen Aufziehen nach Anspruch 4, **dadurch gekennzeichnet, dass** das Entkopplungsmittel (7) ein Federmittel (37) ist, das in einer kreisförmigen Kehle angeordnet ist und mit dem Wälzlager (3) drehsicher befestigt ist, wobei das Federmittel (37) mindestens eine Zunge (38) aufweist, die sich mindestens indirekt an der Masse radial elastisch abstützt, wobei die Zunge eine Reibungsoberfläche aufweist.

12. Vorrichtung zum automatischen Aufziehen nach Anspruch 11, **dadurch gekennzeichnet, dass** die elastische Zunge (38) an ihrem Ende eine Form (40) aufweist, die sich in einer Raste (41) verkeilt, wodurch die Reibungswirkung ergänzt wird.

13. Uhrwerk, **dadurch gekennzeichnet, dass** es eine Vorrichtung zum automatischen Aufziehen nach einem der Ansprüche 1 bis 12 umfasst.

## Claims

1. Automatic winding device for a spring of a watch movement including a weight (1) fixed on a support via a bearing (3) comprising a ring (4) which drives, in only one direction of rotation called the winding direction, a transmission gear in order to wind the mainspring, this winding device being **characterized in that**, on the one hand, the bearing (3) is of the one-way type and blocks the rotation of the weight (1) in the opposite direction to the winding direction, called the blocking direction and **in that**, on the other hand, the device includes a means (7) for decoupling the weight (1) from said bearing (3) in at least the blocking direction when the weight exerts on the bearing a torque higher than a desired value.

2. Automatic winding device according to claim 1, **characterized in that** the decoupling means (7) is mounted between the core (5) and the outer ring (4), the weight being mounted integral with the outer ring.

3. Automatic winding device according to claim 1, **characterized in that** the decoupling means (7) is mounted between the oscillating weight (1) and the outer ring (4).

4. Automatic winding device according to claim 1, **characterized in that** the desired value is set by an elastic means and/or a friction means.

5. Automatic winding device according to claim 1, **characterized in that** the device includes a two-stage bearing formed by at least three concentrically mounted rings (A, B, C), said rings being arranged, on the one hand, so that between two rings, a connection (R) for one-way rotation only allows the weight to rotate in the winding direction and, on the other hand, so that a decoupling connection (W) in response to a force greater than a desired value is formed between two other rings.

6. Automatic winding device according to claim 2 or 3, **characterized in that** the decoupling means (7) includes rolling elements (23a, 31) forming a mechanical connection with two concentric rings each having a means (70) for retaining a fraction of the rolling element and the retaining means (71) of one of the rings becomes inoperative beyond a resistant torque that exceeds a desired value.

7. Automatic winding device according to claim 6, **characterized in that** between the core (5) and the one-way bearing (3), the device includes balls (23a) capable of moving in a ball bearing cage (23) formed of one portion (230) integral in rotation with the core (5) and another complementary portion (231) integral in rotation with the bearing (3), the balls forming a mechanical connection between the complementary portions (230, 231) of the cage, **in that** said cage (23) has four guide faces (230a, 230b, 231 a, 231 b) forming a tunnel in which the balls (23a) are arranged, **in that** one (231 b) of the guide faces of the cage is movable in order to release the balls (23a) and thereby separate the two portions of the cage and allow the bearing (3) to rotatably slide with respect to the core (5) in the blocking direction.

8. Automatic winding device according to claim 7, **characterized in that** the guide face (231 b) which moves apart is formed of an elastic strip (25).

9. Automatic winding device according to claim 7, **characterized in that** the guide face (231 b) which moves apart is formed of a solid part (26) held in position by a spring (27) known as a 'metal foil'.

10. Automatic winding device according to claim 6, **characterized in that** the decoupling means (7) includes a set of balls (31) housed in a ball (31) spacer (30) located between the one-way bearing (3) and the weight (1), the balls (31) being stressed by a spring (33) developing a radial thrust which holds the balls in radial cavities (32).

11. Automatic winding device according to claim 4, **characterized in that** the decoupling means (7) is a spring means (37) housed in a circular groove and mounted in rotation with the bearing (3), said spring means (37) includes at least one elastic tongue (38) radially abutting at least indirectly the weight, the tongue having a friction surface.

12. Automatic winding device according to claim 11, **characterized in that** the elastic tongue (38) includes a shape (40) at the end thereof that lodges inside a notch (41) which completes the friction effect.

13. Timepiece movement, **characterized in that** the movement includes an automatic winding device according to any of claims 1 to 12.
